# EUROPÄISCHE PATENTSCHRIFT

(11) **EP 3 415 670 B1**
(45) Veröffentlichungstag und Bekanntmachung des Hinweises auf die Patenterteilung: **23.02.2022**
(21) Anmeldenummer: 18176280.8
(22) Anmeldetag: 06.06.2018
(51) Int. Cl.: D01H 4/10, D01H 4/50, C23C 8/00

(54) **VERFAHREN ZUR HERSTELLUNG EINER ROTORTASSE FÜR EINEN OFFENEND-SPINNROTOR SOWIE ROTORTASSE FÜR EINEN OFFENEND-SPINNROTOR**
ROTOR SOCKET FOR AN OPEN-END SPINNING ROTOR AND METHOD FOR MANUFACTURING A ROTOR SOCKET FOR AN OPEN-END SPINNING ROTOR
PROCÉDÉ DE FABRICATION D'UNE CUVETTE DE ROTOR POUR UN ROTOR DE FILATURE À EXTRÉMITÉ OUVERTE AINSI QUE CUVETTE DE ROTOR POUR UN ROTOR DE FILATURE À EXTRÉMITÉ OUVERTE

(30) Priorität: 13.06.2017 DE 102017113029
(43) Veröffentlichungstag der Anmeldung: 19.12.2018
(73) Patentinhaber: Maschinenfabrik Rieter AG, 8406 Winterthur (CH)
(72) Erfinder: Kübler, Markus, 73312 Geislingen (DE); Loos, Bernd, 73326 Deggingen (DE); Frank, Andreas, 89150 Laichingen (DE)
(74) Vertreter: Canzler & Bergmeier Patentanwälte Partnerschaft mbB

(56) Entgegenhaltungen:
- EP-A1- 0 337 107
- WO-A1-2017/037236
- CN-Y- 201 381 399
- DE-A1- 3 429 511
- DE-A1- 4 101 680
- DE-A1- 10 334 758
- DE-A1- 19 651 419
- DE-A1- 19 822 265
- DE-A1-102015 103 229
- DE-A1-102015 117 204

## Beschreibung

Die vorliegende Erfindung betrifft ein Verfahren zur Herstellung einer Rotortasse für einen Offenend-Spinnrotor, bei welchem ein stirnseitiger Rand der Rotortasse mit Trennstrukturen zum Unterbrechen und Vorbereiten eines Garnendes zum Anspinnen versehen wird. Weiterhin betrifft die Erfindung eine Rotortasse für einen Offenend-Spinnrotor mit einer inneren Rotorwand, einer äußeren Rotorwand, einem Rotorboden und einer dem Rotorboden gegenüberliegenden Öffnung, wobei ein stirnseitiger Rand der Rotortasse mit Trennstrukturen zum Unterbrechen und Vorbereiten eines Garnendes zum Anspinnen versehen ist.

Zur Herstellung von Offenend-Spinnrotoren sind eine Vielzahl von verschiedenen Verfahren bekannt geworden. Die Spinnrotoren werden dabei häufig durch Drehen hergestellt und mit einer Beschichtung versehen, um sie widerstandsfähiger gegen die abrasive Wirkung der Fasern zu machen.

Die DE 34 29 511 A1 beschreibt beispielsweise ein Verfahren zur Herstellung eines Spinnrotors, bei dem die Faserrutschfläche und/oder die Fasersammelrille punktförmig erodiert wird, bis sie mit einer Vielzahl von Erosionskratern versehen ist. Hierdurch soll eine gute Orientierung der Spinnfasern beim Spinnen erreicht werden und eine ungleichmäßige Schmutzansammlung in der Faserrille vermieden werden. Das Spinnergebnis soll hierdurch verbessert werden.

In ähnlicher Weise schlägt die DE 196 51 419 A1 vor, in eine Fasersammelrille, die feine Strukturierungen enthält, zusätzlich noch gröbere Profilierungen einzubringen. Diese Kombination soll zu einer höheren Festigkeit des Garns und zu einem gleichmäßigeren Garn führen.

Um nach einer Unterbrechung des Spinnprozesses beispielsweise durch einen Fadenbruch oder auch einen Qualitätsschnitt den Spinnvorgang wieder aufnehmen zu können, ist es erforderlich, das anzuspinnende Garnende definiert abzulängen und zum Wiederanspinnen vorzubereiten. Auch zum Vorbereiten eines Garnendes sind verschiedene Verfahren bekannt geworden. Beispielsweise ist es üblich, das Garnende mittels eines Luftstromes aufzufasern.

Die DE 10 2012 110 926 A1 beschreibt ein Verfahren zur Vorbereitung eines Garnendes zum Anspinnen, bei dem das Garn nicht durch eine gesonderte Präparationseinrichtung außerhalb der Spinnvorrichtung, sondern innerhalb der Spinnvorrichtung durch den Rand des Spinnrotors zum Anspinnen vorbereitet wird. Das Garn wird hierzu über ein Abzugsröhrchen und eine Abzugsdüse in den Unterdruckkanal eingesaugt, über welchen die Offenendspinnvorrichtung mit Unterdruck versorgt wird, und darin gehalten. Das Garn verläuft dabei über den offenen Rand des Spinnrotors und wird von diesem unterbrochen, sobald der Spinnrotor sich zu drehen beginnt. Zum Trennen und Vorbereiten des Garnendes weist der Rand des Spinnrotors Trennstrukturen auf. Zur Herstellung der Trennstrukturen wird der Rand des Spinnrotors mit Einschnitten versehen, welche dann die Wirkung einer Säge zeigen. Nach einer alternativen Ausführung werden die Einschnitte mit einem Schleifmittel ausgefüllt, welches dann ebenfalls eine sägende bzw. schleifende Wirkung hat.

Die DE 10 2015 117 204 A1 zeigt ebenfalls einen solchen Spinnrotor mit Trennstrukturen zur Vorbereitung eines Garnendes zum Wiederanspinnen. Dabei sollen die Trennstrukturen nicht durch Einschneiden, sondern durch Rändeln auf den Spinnrotor aufgebracht werden.

Aufgabe der vorliegenden Erfindung ist es, ein Verfahren zur Herstellung einer Rotortasse vorzuschlagen, dass ein schonendes Einbringen der Trennstrukturen ermöglicht und eine gute Garnendenvorbereitung gewährleistet.

Die Aufgabe wird gelöst mit den Merkmalen der unabhängigen Ansprüche. Bei einem Verfahren zur Herstellung einer Rotortasse für einen Offenend-Spinnrotor, bei welchem ein stirnseitiger Rand der Rotortasse mit Trennstrukturen zum Unterbrechen und Vorbereiten eines Garnendes zum Anspinnen versehen wird, ist vorgesehen, dass die Trennstrukturen durch ein nichtmechanisches Fertigungsverfahren aufgebracht werden. Dabei wird im Rahmen der vorliegenden Erfindung unter einem nichtmechanischen Fertigungsverfahren ein Verfahren verstanden, bei dem die Einbringung der Trennstrukturen drucklos, also ohne das Aufbringen von Kräften auf die Rotortasse während der Herstellung der Trennstrukturen, erfolgt. Mit einem derartigen nichtmechanischen bzw. drucklosen Fertigungsverfahren können die Trennstrukturen in besonders schonender Weise in den Rand des Offenend-Spinnrotors eingebracht werden, ohne diesen zu verformen oder gar zu beschädigen. Aufgrund der sehr hohen Drehzahlen von bis zu 180.000 1/ min, mit welchen heutige Offenend-Spinnrotoren umlaufen, kann es nämlich selbst beim Aufbringen von nur kleinen Betätigungskräften, wie sie beispielsweise beim Einschneiden des Rotorrandes auftreten, zu Verformungen des Rotors und in Folge zu Unwuchten im Betrieb kommen. Dies kann mit dem Aufbringen der Trennstrukturen durch ein nicht mechanisches Fertigungsverfahren nun vermieden werden.

Besonders vorteilhaft ist es dabei, wenn die Trennstrukturen durch ein nichtmechanisches Abtragungsverfahren aufgebracht werden, da die Trennstrukturen hierdurch fest mit der Rotortasse bzw. dem offenen Rand der Rotortasse verbunden sind. Mittels derartiger nichtmechanischer Fertigungsverfahren ist es möglich, die Trennstrukturen in Form einer Mikroprofilierung mit einer Profiltiefe von weniger als 100 µm aufzubringen. Vorteilhaft dabei ist es, dass durch das nichtmechanische Abtragen bzw. Beschichten die Kanten der Trennstrukturen vergleichsweise scharfkantig ausgebildet werden können. Die scharfkantigen Trennstrukturen können daher das zum Anspinnen vorzubereitende Garnende besonderes wirkungsvoll auffräsen und zuverlässig durchtrennen.

Bei einer Rotortasse für einen Offenend-Spinnrotor, die eine innere Rotorwand und eine äußere Rotorwand, einen Rotorboden sowie eine dem Rotorboden gegenüberliegenden Öffnung aufweist und bei der ein stirnseitiger Rand der Rotortasse mit Trennstrukturen zum Unterbrechen und Vorbereiten eines Garnendes zum Anspinnen versehen ist, ist es vorgesehen, dass die Trennstrukturen eine Oberfläche mit einem Mikroprofil aufweisen, d.h. einem Profil, dessen Profiltiefe weniger als 100 µm beträgt. Ein derartiges Mikroprofil wird mit den beschriebenen nichtmechanischen Verfahren aufgebracht. Zudem ist mittels eines derartigen Mikroprofils eine besonders garnschonende und dennoch effektive Garnendenvorbereitung möglich. Besonders vorteilhaft bei einem solchen Mikroprofil ist es weiterhin, dass die Gefahr eines Hängenbleibens von Fasern nach der Garnendenpräparation reduziert ist.

Die Profiltiefe des Mikroprofils beträgt dabei vorzugsweise weniger als 50 µm und vorzugsweise mehr als 5 µm. Vorteilhaft ist es bei der Rotortasse weiterhin, wenn das Mikroprofil unregelmäßig ausgebildet ist. Mittels eines solchen unregelmäßigen Mikroprofils ist es in besonders vorteilhafter Weise möglich, eine erfolgreiche Garnendenpräparation für verschiedene Garnnummern und für verschiedene Rohmaterialien zu gewährleisten. Unter einem unregelmäßigen Mikroprofil wird dabei im Rahmen der vorliegenden Anmeldung ein Profil verstanden, dessen Höhe bzw. Tiefe, also der Abstand zwischen Hochpunkten und Tiefpunkten des Profils, jeweils variiert oder dessen Hochpunkte und/oder Tiefpunkte in ungleichen Abständen zueinander angeordnet sind.

Ebenso ist es bei der Rotortasse vorteilhaft, wenn die Trennstrukturen in Form von Vertiefungen ausgebildet sind. Diese können, wie zuvor beschrieben, durch ein nichtmechanisches Abtragungsverfahren in besonders vorteilhafter Weise eingebracht werden. Möglich ist es aber auch, die Trennstrukturen in Form von Erhöhungen auszubilden. Hierzu ist es beispielsweise möglich, den offenen Rand der Rotortasse partiell mit einer Beschichtung zu versehen.

Sollen die Trennstrukturen in Form von Vertiefungen vorgesehen werden, so ist es vorteilhaft, wenn die Trennstrukturen durch Laserabtragen aufgebracht werden. Durch Laserabtragen lässt sich ein Mikroprofil mit einer hohen Unregelmäßigkeit bzw. einer örtlich stark unterschiedlichen Abtragung erzeugen, die besonders vorteilhaft mit verschiedensten Applikationen eingesetzt werden kann. Es ist hierdurch nicht erforderlich, verschiedene Offenend-Spinnrotoren mit unterschiedlichen Trennstrukturen bereitzuhalten.

Nach einer anderen Ausführung ist es vorteilhaft, wenn die Trennstrukturen durch ein elektrochemisches Abtragungsverfahren aufgebracht werden. Auch hierdurch ist es möglich, ein technologisch günstiges Mikroprofil, das für verschiedenste Anwendungen geeignet ist, zu erzeugen.

Vorteilhaft ist es, wenn die Trennstrukturen in Form von mehreren beabstandet zueinander, vorzugsweise äquidistant beabstandet zueinander, angeordneten Vertiefungen aufgebracht werden. Ebenso ist es bei der Rotortasse vorteilhaft, wenn der Rand mit mehreren beabstandet zueinander angeordneten Trennstrukturen, insbesondere Vertiefungen, versehen ist. Durch die Anordnung mehrerer Trennstrukturen nebeneinander kann die Durchtrennung des Garns auch dann sichergestellt werden, wenn der Spinnrotor nur eine oder sogar nur einen Teil einer Umdrehung ausführt. Der Rand der Rotortasse erhält hierdurch eine schleifende Wirkung, die aufgrund des Mikroprofils dennoch ein schonendes Öffnen der Fasern am Garnende ermöglicht.

Bei dem Verfahren zur Herstellung der Rotortasse ist es weiterhin vorteilhaft, wenn die Rotortasse durch Drehen hergestellt wird, wobei das Drehen der Rotortasse und das Aufbringen der Trennstrukturen im selben Fertigungsgang erfolgen. Insbesondere beim Aufbringen der Trennstrukturen durch Laserabtragen ist es beispielsweise möglich, die Laservorrichtung an der Drehbank fest anzuordnen und den Laser auf den Rand der Rotortasse zu richten. Durch Weiterdrehen der Rotortasse jeweils um einen bestimmten Drehwinkel ist es dabei in einfacher Weise möglich, mehrere Trennstrukturen in beliebigen Abständen auf die Rotortasse aufzubringen.

Weiterhin ist es bei dem Verfahren vorteilhaft, wenn die Rotortasse mit einer Beschichtung, insbesondere mit einer Nickel-Diamant-Beschichtung versehen wird. Die Rotortasse ist hierdurch besonders verschleißbeständig. Dabei ist es wiederum vorteilhaft, wenn die Trennstrukturen nur in die Beschichtung eingebracht werden. Das Garn hat somit auch im Bereich der Trennstrukturen nur mit der widerstandsfähigen Beschichtung Kontakt, so dass eine vorzeitige Abnutzung der Rotortasse hierdurch vermieden werden kann.

Bei der Rotortasse ist es weiterhin vorteilhaft, wenn die Trennstrukturen über den gesamten Umfang der Rotortasse verteilt angeordnet sind. Hierdurch kann eine Durchtrennung und Vorbereitung des Garnendes unabhängig von einer Position des Spinnrotors bzw. unabhängig von einem Drehwinkel des Spinnrotors, welchen er während der Garnendenvorbereitung ausführt, erreicht werden. Zugleich kann hierdurch auch eine besonders gleichmäßige und reproduzierbare Garnendenvorbereitung erzielt werden.

Besonders vorteilhaft ist es dabei, wenn die Trennstrukturen eine Breite von wenig als 0,5 mm, vorzugsweise weniger als 0,3 mm und besonders bevorzugt von weniger als 0,2 mm aufweisen.

Weiterhin ist es vorteilhaft, wenn die Trennstrukturen eine Tiefe oder eine Höhe von weniger als 100 µm, vorzugsweise von weniger als 70 µm und besonders bevorzugt von weniger als 50 µm aufweisen. Hierdurch wird eine feine Profilierung der Oberfläche des Randes der Rotortasse erreicht, welche eine gute und zuverlässige Garnendenpräparation sicherstellt und zugleich die mechanischen Eigenschaften der Rotortasse nicht beeinflusst. Ebenso wird auch durch die feinen Trennstrukturen mit einer Breite von weniger als 1 mm und bevorzugt weniger als 0,3 mm eine sehr feine Oberflächenstrukturierung erreicht, welche den Rundlauf der Rotortasse nicht beeinträchtigt.

Daneben ist es vorteilhaft, wenn die Trennstrukturen, insbesondere die Vertiefungen, einen Abstand zwischen 0,2 mm und 1,5 mm, vorzugsweise 0,2 mm bis 1,0 mm und besonders bevorzugt von 0,3 mm bis 0,8 mm zueinander aufweisen. Sind die Trennstrukturen in einem derartigen Abstand angeordnet, so ergibt sich eine günstigste schleifende Wirkung. Es hat sich gezeigt, dass ein Abstand zwischen benachbarten Trennstrukturen mit den genannten Maßen in besonderem Maße für verschiedenste Garnarten und Garnnummern geeignet ist. Es ist jedoch auch möglich, die schleifende Wirkung auf den Faden durch den Abstand der Trennstrukturen zu beeinflussen, so dass je nach Abstand der Trennstrukturen der Offenend-Spinnrotor entweder für feinere oder für gröbere Garne oder für bestimmte Materialen besonders geeignet ist.

Nach einer Weiterbildung der Erfindung ist es vorteilhaft, wenn die Trennstrukturen bis in die innere Rotorwand und/oder bis in die äußere Rotorrwand hineinreichen. Die Sicherheit der Garndurchtrennung und Garnvorbereitung kann hierdurch erhöht werden, da auch dann noch eine Durchtrennung und Garnendenvorbereitung erfolgen kann, wenn das Garn in einem Winkel über die Kante des offenen Randes der Rotortasse geführt wird und somit nicht den flachen Rand direkt überstreicht.

Weitere Vorteile der Erfindung werden anhand der nachfolgend dargestellten Ausführungsbeispiele beschrieben. Es zeigen:
- **Figur 1**: eine schematische Schnittdarstellung einer Offenendspinnvorrichtung mit einem Spinnrotor während der Garnendenvorbereitung,
- **Figur 2**: eine Draufsicht auf den offenen Rand der Rotortasse nach einer ersten Ausführung,
- **Figur 3**: eine Draufsicht auf den offenen Rand einer Rotortasse nach einer zweiten Ausführung,
- **Figur 4**: eine schematische, abgebrochen dargestellte, perspektivische Ansicht auf den offenen Rand einer Rotortasse,
- **Figur 5**: eine schematische Querschnittsdarstellung durch eine Trennstruktur nach einer ersten Ausführung sowie
- **Figur 6**: eine schematische Querschnittsdarstellung einer Trennstruktur nach einer zweiten Ausführung.

Figur 1 zeigt eine schematische Schnittdarstellung einer Offenend-Spinnvorrichtung 2 mit einem Offenend-Spinnrotor 1. Der Offenend-Spinnrotor 1 ist in üblicher Weise in einem Rotorgehäuse 3 gelagert, wobei das Rotorgehäuse 3 während des regulären Spinnbetriebs über einen Unterdruckkanal 8 mit Unterdruck beaufschlagt wird und mittels eines Deckels 4 verschlossen wird. Der Offenend-Spinnrotor 1 weist dabei einen Rotorschaft 9 auf, mittels welchem er in dem Rotorgehäuse 3 gelagert ist, sowie eine Rotortasse 10, in welcher in ebenfalls bekannter Weise ein Garn 5 hergestellt wird. Das Garn 5 wird während des regulären Spinnbetriebs über eine in dem Deckel 4 gelagerte Abzugsdüse 6 sowie gegebenenfalls ein Abzugsröhrchen 7 abgezogen und einer hier nicht dargestellten Spulvorrichtung zugeführt, wo es auf eine Spule aufgewickelt wird.

Die Rotortasse 10 des Offenend-Spinnrotors 1 weist in ebenfalls üblicher Weise eine innere Rotorwand 12 auf, auf welche die zu verspinnenden Fasern aufgespeist werden, eine Fasersammelrille 15, in welcher die Fasern sich in Form eines Faserrings anlagern und in das Ende des bereits produzierten Garns 5 eingebunden werden, sowie einen Rotorboden 14, an welchem die Rotortasse 10 mit dem Rotorschaft 9 verbunden ist. Gegenüberliegend des Rotorbodens 14 weist die Rotortasse 10 eine Öffnung 11 auf, in welche im regulären Spinnbetrieb ein Ansatz des Deckels 4, welcher die Abzugsdüse 6 trägt, hineinragt, so dass das Garn 5 über die Abzugsdüse 6 und das Abzugsröhrchen 7 abgezogen werden kann. Weiterhin weist die Rotortasse 10 noch eine äußere Rotorwand 13 sowie einen stirnseitigen Rand 16 auf, welcher sich zwischen der äußeren Rotorwand 13 und der inneren Rotorwand 12 erstreckt und zusammen mit der inneren Rotorwand 12 die Öffnung 11 begrenzt.

Kommt es nun während der Produktion des Garns 5 zu einem Bruch oder einem Qualitätsschnitt, so muss ein Garnende 5a zum Wiederanspinnen definiert abgelängt und vorbereitet werden, damit es anschließend in die Fasersammelrille 15 der Rotortasse 10 zurückgeführt und wieder angesponnen werden kann. Das Durchtrennen des Garns 5 sowie das Vorbereiten des Garnendes 5a zum Wiederanspannen erfolgt dabei an dem stirnseitigen Rand 16. Hierzu wird das Garnende 5 durch das Abzugsröhrchen 7 und die Abzugsdüse 6 in das Rotorgehäuse 3 geführt und in den Unterdruckkanal 8 eingesaugt, wo es durch die Wirkung des Unterdrucks festgehalten wird. Wie der Figur 1 entnehmbar, wird dabei das Garnende 5a über den stirnseitigen Rand 16 der Rotortasse 10 geführt. Der Rand 16 ist zum Vorbereiten des Garnendes 5a mit Trennstrukturen 17 (siehe Figuren 2-6) versehen. Der Offenend-Spinnrotor 1 wird während der Garnendenvorbereitung rotiert, so dass das über den Rand 16 geführte bzw. auf dem Rand 16 aufliegende Garnende 5a durch eine sägende bzw. schleifende Wirkung der Trennstrukturen 17 durchtrennt und aufgefasert wird.

Abhängig von den geometrischen Gegebenheiten der Spinnvorrichtung 2 und je nach Verfahrensführung kann dabei das Garnende 5a dem bereits rotierenden Spinnrotor 1 zugeführt werden oder das Garnende 5a kann zunächst auf den stirnseitigen Rand 16 des noch stehenden Offenend-Spinnrotors 1 aufgelegt werden und der Offenend-Spinnrotor 1 erst dann in Rotation versetzt werden.

Die Trennstrukturen17 (siehe Figuren 2 bis 6) können dabei als Erhöhungen 22 oder Vertiefungen 18 ausgeführt sein und in verschiedener Weise in den Rand 16 eingebracht werden. Vorliegend wird vorgeschlagen, die Trennstrukturen 17 durch ein nicht mechanisches Fertigungsverfahren anzubringen, welches die Trennstrukturen 17 drucklos aufbringt und daher die mechanischen Eigenschaften der Rotortasse 10 nicht beeinflusst. Besonders vorteilhaft ist es dabei, wenn Trennstrukturen 17 berührungslos bzw. ohne einen Kontakt zwischen dem Werkzeug und dem Werkstück, hier der Rotortasse 10, aufgebracht werden. Dies ist beispielsweise durch Laserabtragen oder elektrochemisches Abtragen möglich. Ebenso ist es aber auch möglich, den Rand 16 in einzelnen Teilbereichen partiell zu beschichten, wobei die beschichteten Teilbereiche dann jeweils eine Trennstruktur 17 ausbilden.

Figur 2 zeigt eine erste Ausführung einer Rotortasse 10 mit Trennstrukturen 17, welche nicht über den gesamten Umfang, sondern nur an vorliegend zwei gegenüberliegenden Teilbereichen aufgebracht sind. Dargestellt ist dabei eine Draufsicht auf die Öffnung 11 und den stirnseitigen Rand 16 der Rotortasse 10. Weiterhin ist der Rotorboden 14 sowie ein Teil der äußeren Rotorwand 13 erkennbar. In vorliegendem Beispiel sind dabei mehrere Trennstrukturen 17 äquidistant beabstandet zueinander angeordnet. Dabei ist eine erste Anzahl von Trennstrukturen 17 in einem ersten Teilbereich des Randes 16 und eine zweite Anzahl von Trennstrukturen 17 in einem zweiten Teilbereich des Randes 16 vorgesehen. Abweichend von der gezeigten Darstellung wäre es natürlich auch möglich, die Trennstrukturen 17 in ungleichmäßigen Abständen anzuordnen. Ebenso wäre es natürlich auch denkbar, nur einen einzigen Teilbereich des Randes 16 mit einer Anzahl an Trennstrukturen 17 zu versehen oder mehr als zwei Teilbereiche mit Trennstrukturen 17 zu versehen.

Figur 3 zeigt eine andere Ausführung einer Rotortasse 10, bei welcher die Trennstrukturen 17 ebenfalls äquidistant zueinander beabstandet, jedoch über den gesamten Umfang der Rotortasse 10 bzw. des Randes 16 verteilt sind. Auch hier wäre es natürlich abweichend von der gezeigten Darstellung möglich, die Trennstrukturen 17 mit unregelmäßigen Abständen anzuordnen oder auch wesentlich weniger, beispielsweise nur 5 einzelne Trennstrukturen 17, über den Umfang des Randes 16 verteilt anzuordnen.

Figur 4 zeigt in vergrößerter Darstellung einen Ausschnitt des Randes 16 einer Rotortasse 10, wobei wiederum die nebeneinander angeordneten Trennstrukturen 17 erkennbar sind. Die Trennstrukturen 17 weisen dabei eine Oberfläche mit einem Mikroprofil 20 auf, das vorliegend nur an einer Trennstruktur angedeutet ist und im Folgenden anhand der Figuren 5 und 6 noch näher beschrieben wird. Auch hier sind die einzelnen Trennstrukturen 17 wiederum äquidistant in einem Abstand A zueinander angeordnet. Der Abstand A beträgt im gezeigten Beispiel ca. 0,5 mm, wobei die einzelnen Trennstrukturen 17 eine Breite B von ca. 0,15 mm aufweisen. Eine derartige, vergleichsweise feine Anordnung von Trennstrukturen 17 hat sich als vorteilhaft für die zuverlässige Durchtrennung und Vorbereitung verschiedenster Garne erwiesen.

Wie der Figur 4 weiterhin entnehmbar, sind dabei die Trennstrukturen 17 nicht nur direkt auf dem flachen stirnseitigen Rand 16 der Rotortasse 10 angebracht, sondern erstrecken sich noch ein Stück weit bis in die äußere Rotorwand 13 bzw. die innere Rotorwand 12 hinein. Es wird somit auch dann eine zuverlässige Garnendenvorbereitung erreicht, wenn das Garnende 5a nicht flach über den Rand 16 geführt wird, sondern diesen nur in den Randbereichen in einem Winkel streift.

Figur 5 zeigt einen Querschnitt durch eine Trennstruktur 17 in abgebrochener Darstellung. Die Trennstruktur 17 ist vorliegend als Vertiefung 18 ausgebildet und weist eine Oberfläche mit einem Mikroprofil 20 auf. Unter einem Mikroprofil 20 wird dabei im Rahmen der vorliegenden Anmeldung ein Profil verstanden, welches eine Profiltiefe PT von weniger als 100 µm aufweist. Die Profiltiefe T ist, wie der Figur 5 entnehmbar, dabei als der Abstand zwischen dem höchst gelegenen und dem tiefst gelegenen Punkt des Mikroprofils 20 bzw. als maximaler Höhenunterschied der Oberfläche des Mikroprofils 20 definiert. Weiterhin ist die Tiefe T der Trennstruktur 17 erkennbar, welche sich von der ursprünglichen Oberfläche des stirnseitigen Randes 16 bis zum tiefsten Punkt des Mikroprofils 20 erstreckt. Weiterhin ist wiederum die Breite B der Trennstruktur 17 bezeichnet.

Das Mikroprofil 20 ist in vorliegendem Beispiel unregelmäßig ausgebildet und weist einzelne Spitzen auf, welche unterschiedlich hoch sind und auch an unterschiedlichen Stellen bezogen auf die Breite B der Trennstruktur 17 angeordnet sind. Ebenso sind die einzelnen Spitzen auch in Längsrichtung der Trennstruktur 17 in unregelmäßiger Folge angeordnet, wie in der Figur 4 anhand der untersten Trennstruktur 17 symbolisiert. An den Kanten 23 ist die Trennstruktur 17 scharfkantig ausgebildet, so dass die Kanten 23 als Schneidkanten wirken und die Trennstruktur 17 eine besonders gute sägende bzw. fräsende Wirkung auf das Garn hat.

Die vorliegende Rotortasse 10 ist weiterhin mit einer Beschichtung 19 versehen, welche auf das Grundmaterial 21 der Rotortasse 10 aufgebracht ist. Die Trennstrukturen 17 bzw. das Mikroprofil 20 sind dabei nur in die Beschichtung 19 eingebracht und reichen nicht bis in das Grundmaterial 21 hinein. Hierdurch wird besonders vorteilhaft erreicht, dass auch innerhalb der Trennstruktur 17 die verschleißmindernde Wirkung der Beschichtung 19 noch vorhanden ist und es somit nicht zu einer übermäßigen Abnutzung im Bereich der Trennstruktur 17 kommt.

Die Beschichtung 19 ist vorzugsweise als Nickel-Diamant-Beschichtung ausgebildet. Je nach Ausführung der Rotortasse 10 wäre es aber natürlich auch möglich, die Trennstrukturen 17 direkt in das Grundmaterial 21 der Rotortasse 10 einzubringen. Weiterhin sind natürlich auch andere Beschichtungen oder Oberflächenbehandlungen der Rotortasse 10 möglich.

Figur 6 zeigt schließlich noch eine andere Ausführung einer Trennstruktur 17, welche in Form einer Erhöhung 22 vorgesehen ist. Auch hier sind die Kanten 23, von denen hier nur eine bezeichnet ist, vergleichsweise scharfkantig ausgeführt. Gezeigt ist wiederum ein Querschnitt durch die Trennstruktur 17 in abgebrochener Darstellung. Eine solche Erhöhung 22 kann beispielsweise durch eine partielle Beschichtung des Randes 16 der Rotortasse 10 hergestellt werden, wobei ebenfalls eine scharfkantige Kante 23 erzeugt werden kann. Ebenso ist es auch mittels Laserabtragung möglich, ein Mikroprofil 20 zu erzeugen, welches zumindest teilweise in Form von Erhöhungen 22 aus der Oberfläche des Randes 16 vorliegt. Gemäß vorliegendem Beispiel ist dabei die Profiltiefe PT kleiner als die Höhe H der Trennstruktur 17. Möglich wäre es aber auch, dass die Profiltiefe PT gleich der Höhe H der Trennstruktur 17 ist.

Weiterhin ist es nach einer nicht gezeigten Ausführung auch möglich, dass die Trennstruktur 17 zwar in Form einer Vertiefung 18 ausgebildet ist, das Mikroprofil 20 jedoch einen höchsten Punkt oberhalb der Oberfläche des Randes 16 aufweist. Die Profiltiefe PT wäre in diesem Fall größer als die Tiefe T der Vertiefung. Ebenso wäre es auch im Falle einer Erhöhung 22 möglich, dass ein tiefster Punkt des Mikroprofils 20 dennoch unterhalb der Oberfläche des Randes 16 liegt, so dass die Profiltiefe PT größer wäre als die Höhe H der Erhöhung.

Die Erfindung ist nicht auf die dargestellten Ausführungsbeispiele beschränkt. Abwandlungen und Kombinationen im Rahmen der Patentansprüche fallen ebenfalls unter die Erfindung.

### Bezugszeichenliste

- 1: Offenend-Spinnrotor
- 2: Offenend-Spinnvorrichtung
- 3: Rotorgehäuse
- 4: Deckel
- 5: Garn
- 5a: Garnende
- 6: Abzugsdüse
- 7: Abzugsröhrchen
- 8: Unterdruckkanal
- 9: Rotorschaft
- 10: Rotortasse
- 11: Öffnung
- 12: Innere Rotorwand
- 13: Äußere Rotorwand
- 14: Rotorboden
- 15: Fasersammelrille
- 16: Stirnseitiger Rand der Öffnung der Rotortasse
- 17: Trennstrukturen
- 18: Vertiefung
- 19: Beschichtung
- 20: Mikroprofil
- 21: Grundmaterial
- 22: Erhöhung
- 23: Kante
- PT: Profiltiefe
- B: Breite der Trennstrukturen
- A: Abstand der Trennstrukturen
- T: Tiefe der Trennstrukturen
- H: Höhe der Trennstrukturen

## Patentansprüche

1. Verfahren zur Herstellung einer Rotortasse (10) für einen Offenend-Spinnrotor (1), bei welchem ein stirnseitiger Rand (16) der Rotortasse (10) mit Trennstrukturen (17) zum Unterbrechen und Vorbereiten eines Garnendes (5a) zum Anspinnen versehen wird, **dadurch gekennzeichnet, dass** die Trennstrukturen (17) durch ein nichtmechanisches Fertigungsverfahren, insbesondere durch ein nichtmechanisches Abtragungsverfahren, in Form einer Mikroprofilierung mit einer Profiltiefe (PT) von weniger als 100 µm aufgebracht werden.

2. Verfahren nach dem vorherigen Anspruch, **dadurch gekennzeichnet. dass** die Trennstrukturen (17) durch Laserabtragen aufgebracht werden.

3. Verfahren nach einem der vorherigen Ansprüche, **dadurch gekennzeichnet, dass** die Trennstrukturen (17) durch ein elektrochemisches Abtragungsverfahren aufgebracht werden.

4. Verfahren nach einem der vorherigen Ansprüche, **dadurch gekennzeichnet, dass** die Trennstrukturen (17) in Form von mehreren beabstandet zueinander, vorzugsweise äquidistant beabstandet zueinander, angeordneten Vertiefungen (18) aufgebracht werden.

5. Verfahren nach einem der vorherigen Ansprüche, **dadurch gekennzeichnet, dass** die Rotortasse (10) durch Drehen hergestellt wird, wobei das Drehen der Rotortasse (10) und das Aufbringen der Trennstrukturen (17) im selben Fertigungsgang erfolgen.

6. Verfahren nach einem der vorherigen Ansprüche, **dadurch gekennzeichnet, dass** die Rotortasse (10) mit einer Beschichtung (19), insbesondere mit einer Nickel-Diamant-Beschichtung, versehen wird und vorzugsweise die Trennstrukturen (17) nur in die Beschichtung eingebracht werden.

7. Rotortasse (10) für einen Offenend-Spinnrotor (1) mit einer inneren Rotorwand (12) und einer äußeren Rotorwand (13), einem Rotorboden (14) und einem dem Rotorboden (14) gegenüberliegenden, stirnseitigen Rand (16), welcher mit Trennstrukturen (17) zum Unterbrechen und Vorbereiten eines Garnendes (5a) zum Anspinnen versehen ist, **dadurch gekennzeichnet, dass** die Trennstrukturen (17) eine Oberfläche mit einem Mikroprofil (20) mit einer Profiltiefe (PT) von weniger als 100 µm aufweisen.

8. Rotortasse (10) nach dem vorherigen Anspruch, **dadurch gekennzeichnet, dass** die Profiltiefe (PT) des Mikroprofils (20) weniger als 50 µm und vorzugsweise mehr als 5 µm beträgt.

9. Rotortasse (10) nach einem der vorherigen Vorrichtungsansprüche, **dadurch gekennzeichnet, dass** das Mikroprofil (20) unregelmäßig ausgebildet ist.

10. Rotortasse (10) nach einem der vorherigen Vorrichtungsansprüche, **dadurch gekennzeichnet, dass** der Rand (16) der Rotortasse (10) mit mehreren beabstandet zueinander, vorzugsweise äquidistant beabstandet zueinander, angeordneten Trennstrukturen (17), insbesondere mit Trennstrukturen (17) in Form von Vertiefungen (18), versehen ist.

11. Rotortasse (10) nach einem der vorherigen Vorrichtungsansprüche, **dadurch gekennzeichnet, dass** die Trennstrukturen (17) über den gesamten Umfang der Rotortasse (10) verteilt angeordnet sind.

12. Rotortasse (10) nach einem der vorherigen Vorrichtungsansprüche, **dadurch gekennzeichnet, dass** die Trennstrukturen (17) eine Breite (B) von weniger als 0,5 mm, vorzugsweise weniger als 0,3 mm und besonders bevorzugt von weniger als 0,2 mm aufweisen und/oder dass die Trennstrukturen (17) eine Tiefe (T) oder eine Höhe (H) von weniger als 100 µm, vorzugsweise von weniger als 70 µm und besonders bevorzugt von weniger als 50 µm aufweisen.

13. Rotortasse (10) nach einem der vorherigen Vorrichtungsansprüche, **dadurch gekennzeichnet, dass** die Trennstrukturen (17), insbesondere die Vertiefungen (18), einen Abstand (A) zwischen 0,2 mm und 1,5 mm, vorzugsweise 0,2 mm bis 1,0 mm, besonders bevorzugt 0,3 mm bis 0,8mm zueinander aufweisen.

14. Rotortasse (10) nach einem der vorherigen Vorrichtungsansprüche, **dadurch gekennzeichnet, dass** die Trennstrukturen (17) bis in die innere Rotorwand (12) und/oder die äußere Rotorwand (13) hineinreichen.

15. Rotortasse (10) nach einem der vorherigen Vorrichtungsansprüche, **dadurch gekennzeichnet, dass** die Rotortasse (10) eine Beschichtung (19), insbesondere eine Nickel-Diamant-Beschichtung, aufweist, wobei vorzugsweise die Trennstrukturen (17) nur in die Beschichtung (19) eingebracht sind.

## Claims

1. Method for producing a rotor cup (10) for an open-end spinning rotor (1), with which a front-side rim (16) of the rotor cup (10) is provided with separating structures (17) for breaking up and preparing a yarn end (5a) for piecing, **characterized in that** the separating structures (17) are applied by a non-mechanical manufacturing method, in particular by a non-mechanical ablation method, in the form of microprofiling with a profile depth (PT) of less than 100 µm can be applied..

2. Method according to the previous claim, **characterized in that** the separating structures (17) are applied by means of laser ablation.

3. Method according to one of the preceding claims, **characterized in that** the separating structures (17) are applied by an electro-chemical ablation method.

4. Method according to one of the preceding claims, **characterized in that** the separating structures (17) are applied in the form of a multiple number of depressions (18) that are arranged in a manner spaced apart from each other, preferably equidistantly from each other.

5. Method according to one of the preceding claims, **characterized in that** the rotor cup (10) is produced by turning, whereas the turning of the rotor cup (10) and the applying of the separating structures (17) take place in the same production process.

6. Method according to one of the preceding claims, **characterized in that** the rotor cup (10) is provided with a coating (19), in particular with a nickel-diamond coating, and the separating structures (17) are preferably introduced only in the coating.

7. Rotor cup (10) for an open-end spinning rotor (1) with an inner rotor wall (12) and an outer rotor wall (13), a rotor bottom (14) and a front-side rim (16) opposite the rotor bottom (14), which is provided with separating structures (17) for breaking up and preparing a yarn end (5a) for piecing, **characterized in that** the separating structures (17) feature a surface with a micro-profile (20) having a profile depth of less than 100 µm.

8. Rotor cup (10) according to the preceding claim, **characterized in that** the profile depth (PT) of the micro-profile (20) amounts to less than 50 microns and preferably more than 5 microns.

9. Rotor cup (10) according to one of the preceding device claims, **characterized in that** the micro-profile (20) is formed to be irregular.

10. Rotor cup (10) according to one of the preceding device claims, **characterized in that** the rim (16) of the rotor cup (10) is provided with a multiple number of separating structures (17) that are arranged in a manner spaced apart from each other, preferably equidistantly from each other, in particular with separating structures (17) in the form of depressions (18).

11. Rotor cup (10) according to one of the preceding device claims, **characterized in that** the separating structures (17) are arranged in a manner distributed over the entire circumference of the rotor cup (10).

12. Rotor cup (10) according to one of the preceding device claims, **characterized in that** the separating structures (17) feature a width (B) of less than 0.5 mm, preferably less than 0.3 mm and particularly preferably less than 0.2 mm and/or that the separating structures (17) feature a depth (T) or height (H) of less than 100 µm, preferably less than 70 µm and particularly preferably less than 50 µm.

13. Rotor cup (10) according to one of the preceding device claims, **characterized in that** the separating structures (17), in particular the depressions (18), feature a spacing (A) between 0.2 mm and 1.5 mm, preferably 0.2 mm to 1.0 mm and particularly preferably 0.3 mm to 0.8 mm relative to each another.

14. Rotor cup (10) according to one of the preceding device claims, **characterized in that** the separating structures (17) extend into the inner rotor wall (12) and/or into the outer rotor wall (13).

15. Rotor cup (10) according to one of the preceding device claims, **characterized in that** the rotor cup (10) features a coating (19), in particular a nickel-diamond coating, whereas the separating structures (17) are preferably introduced only in the coating (19).

## Revendications

1. Procédé pour fabriquer une coupelle rotorique (10) pour un rotor de filage à fibres libérées (1), dans lequel un bord avant (16) de la coupelle rotorique (10) est pourvu de structures de séparation (17) pour interrompre et préparer une extrémité de fil (5a) pour le rattachement, **caractérisé en ce que** les structures de séparation (17) sont appliquées par un procédé de fabrication non mécanique, en particulier par un procédé d'enlèvement non mécanique, sous la forme d'un microprofilage avec une profondeur de profil (PT) de moins de 100 µm.

2. Procédé selon la revendication précédente, **caractérisé en ce que** les structures de séparation (17) sont appliquées par enlèvement au laser.

3. Procédé selon l'une quelconque des revendications précédentes, **caractérisé en ce que** les structures de séparation (17) sont appliquées par un procédé d'enlèvement électrochimique.

4. Procédé selon l'une quelconque des revendications précédentes, **caractérisé en ce que** les structures de séparation (17) sont appliquées sous la forme de plusieurs enfoncements (18) disposés à distance les uns des autres, de préférence à équidistance les uns des autres.

5. Procédé selon l'une quelconque des revendications précédentes, **caractérisé en ce que** la coupelle rotorique (10) est réalisée par tournage, dans lequel le tournage de la coupelle rotorique (10) et l'application des structures de séparation (17) sont réalisés dans la même opération de fabrication.

6. Procédé selon l'une quelconque des revendications précédentes, **caractérisé en ce que** la coupelle rotorique (10) est pourvue d'un revêtement (19), en particulier d'un revêtement en nickel-diamant, et les structures de séparation (17) ne sont introduites de préférence que dans le revêtement.

7. Coupelle rotorique (10) pour un rotor de filage à fibres libérées (1) avec une paroi de rotor intérieure (12) et une paroi de rotor extérieure (13), un fond (14) de rotor et un bord avant (16) opposé au fond (14) de rotor, qui est pourvu de structures de séparation (17) pour interrompre et préparer une extrémité de fil (5a) pour le rattachement, **caractérisée en ce que** les structures de séparation (17) présentent une surface avec un microprofil (20) avec une profondeur de profil (PT) de moins de 100 µm.

8. Coupelle rotorique (10) selon la revendication précédente, **caractérisée en ce que** la profondeur de profil (PT) du microprofil (20) est inférieure à 50 µm et de préférence supérieure à 5 µm.

9. Coupelle rotorique (10) selon l'une quelconque des revendications de dispositif précédentes, **caractérisée en ce que** le microprofil (20) se présente sous une forme irrégulière.

10. Coupelle rotorique (10) selon l'une quelconque des revendications de dispositif précédentes, **caractérisée en ce que** le bord (16) de la coupelle rotorique (10) est pourvu de plusieurs structures de séparation (17) disposés à distance les unes des autres, de préférence à équidistance les unes des autres, en particulier de structures de séparation (17) en forme d'enfoncements (18).

11. Coupelle rotorique (10) selon l'une quelconque des revendications de dispositif précédentes, **caractérisée en ce que** les structures de séparation (17) sont disposées réparties sur toute la circonférence de la coupelle rotorique (10).

12. Coupelle rotorique (10) selon l'une quelconque des revendications de dispositif précédentes, **caractérisée en ce que** les structures de séparation (17) ont une largeur (B) de moins de 0,5 mm, de préférence de moins de 0,3 mm et, de manière particulièrement préférée, de moins de 0,2 mm, et/ou **en ce que** les structures de séparation (17) ont une profondeur (T) ou une hauteur (H) de moins de 100 µm, de préférence de moins de 70 µm et, de manière particulièrement préférée, de moins de 50 µm.

13. Coupelle rotorique (10) selon l'une quelconque des revendications de dispositif précédentes, **caractérisée en ce que** les structures de séparation (17), en particulier les enfoncements (18), présentent des unes aux autres une distance (A) comprise entre 0,2 mm et 1,5 mm, de préférence de 0,2 mm à 1,0 mm, de manière particulièrement préférée, de 0,3 mm à 0,8 mm.

14. Coupelle rotorique (10) selon l'une quelconque des revendications de dispositif précédentes, **caractérisée en ce que** les structures de séparation (17) s'étendent jusque dans la paroi de rotor intérieure (12) et/ou la paroi de rotor extérieure (13).

15. Coupelle rotorique (10) selon l'une quelconque des revendications de dispositif précédentes, **caractérisée en ce que** la coupelle rotorique (10) présente un revêtement (19), en particulier un revêtement en nickel-diamant, dans laquelle les structures de séparation (17) ne sont de préférence introduites que dans le revêtement (19).
